# EUROPÄISCHE PATENTSCHRIFT

(11) **EP 4 063 087 B1**
(45) Veröffentlichungstag und Bekanntmachung des Hinweises auf die Patenterteilung: **08.10.2025**
(21) Anmeldenummer: 21164733.4
(22) Anmeldetag: 24.03.2021
(51) Int. Cl.: B26B 19/38

(54) **EINSTELLVORRICHTUNG FÜR EINE HAARSCHNEIDEVORRICHTUNG**
ADJUSTING DEVICE FOR A HAIR CUTTING DEVICE
DISPOSITIF DE RÉGLAGE POUR UN DISPOSITIF DE COUPE DE POILS OU DE CHEVEUX

(43) Veröffentlichungstag der Anmeldung: 28.09.2022
(73) Patentinhaber: Wahl GmbH, 78112 St. Georgen (DE)
(72) Erfinder: EMMINGER, Gerd, 78078 Niedereschach (DE); HAUSER, Tobias, 78126 Königsfeld (DE); HETZINGER, Stephan, 73614 Schorndorf (DE); RUFFING, Philipp, 68766 Hockenheim (DE); STIEGELE, Armin, 70736 Fellbach (DE)
(74) Vertreter: Stolmár & Partner Patentanwälte PartG mbB

(56) Entgegenhaltungen:
- GB-A- 2 433 462
- US-A- 3 280 468
- US-A1- 2014 115 865
- US-A1- 2020 376 694
- US-B1- 10 307 920
- US-B1- 7 290 349

## Beschreibung

Die vorliegende Erfindung betrifft eine Einstellvorrichtung für eine Haarschneidevorrichtung nach dem Oberbegriff von Anspruch 1.

Haarschneidevorrichtungen, bei denen die Schneidwirkung durch ein Hin- und Herbewegen von Klingen erzielt wird, sind seit langem bekannt. Bei solchen Haarschneidevorrichtungen kann der Abstand in einem Klingensatz, d.h. der Abstand zwischen einem beweglichen Schneideteil (Klinge) und einem stationären Schneideteil (Kamm) von dem Endbenutzer individuell eingestellt werden, um das gewünschte Ergebnis erzielen zu können.

Eine Einstellvorrichtung für eine Haarschneidevorrichtung nach dem Stand der Technik ist in GB2433462A offenbart.

Bei einer Haarschneidevorrichtung mit einer beweglichen Klinge und einer stationären Klinge, d.h. einer Klinge, die fest mit der Haarschneidevorrichtung verbunden ist und in horizontaler und/oder vertikaler Richtung nicht beweglich ist, bewegt sich beim Betätigen der Haarschneidevorrichtung die bewegliche Klinge seitlich relativ zu der stationären Klinge hin und her. Dabei sind die bewegliche und die stationäre Klingen relativ zueinander in einer Richtung senkrecht zu einer Hin- und Her-Bewegungsrichtung einstellbar. Auch bei einer Haarschneidevorrichtung mit zwei beweglichen Klingen, bewegen sich diese Klingen relativ zueinander hin und her und können diese in einer Richtung senkrecht zu einer Hin- und Her-Bewegungsrichtung eingestellt werden.

Der Abstand zwischen den zwei Haarschneideteilen wird eingestellt, indem Befestigungselemente mittels eines Werkzeugs per Hand und vor der Anwendung der Haarschneidevorrichtung gelöst werden. Bei den Befestigungselementen handelt es sich in der Regel um Schrauben, die sich an einem unteren Teil der Haarschneidevorrichtung befinden und die die bewegliche Klinge mit einer Führung, welche von der stationären Klinge gehalten wird, verbinden. Durch eine vollständige Lösung oder Lockerung der Schrauben werden die Klingen auf den gewünschten Abstand eingestellt. Die Schrauben müssen dabei nach der Einstellung des Abstands fest genug gezogen sein, damit sie sich bei der anschließenden Verwendung der Haarschneidevorrichtung nicht lösen können.

Der in den letzten Jahren aufkommende "Barber-Trend" hält weiterhin an und beeinflusst zunehmend auch das klassische Friseurhandwerk. Für bestimmte Arten von präzisen Haarschneide- und Trimmvorgängen, wie beispielsweise das Umreißen von Details oder das Schneiden von Linien oder Mustern in das Haar einer Person oder die Kante des Haaransatzes einer Person, ob Gesichts-, Kopfhaut- oder Körperhaar, ist es wünschenswert, dass der Abstand zwischen der sogenannten stationären Haarklinge und der darauf liegenden Schneideklinge so klein wie möglich eingestellt wird.

Für bestimmte Anwendungen der Haarschneidevorrichtungen, wie beispielsweise das Umreißen von Details oder das Schneiden von Linien oder Mustern in das Haar einer Person sowie das Schneiden der Kante des Haaransatzes einer Person besteht die verstärkte Nachfrage nach extrem kurzen Schnittlängen.

Die Zähne der sich bewegenden Klinge sind in der Regel von den Zähnen der stationären Klinge versetzt, um ein Schneiden der Haut eines Tiers oder einer Person, deren Haare oder Bart geschnitten werden, zu vermeiden. Um unerwünschte Hautschäden zu vermeiden, sollte die bewegliche Klinge derart vor dem Schneidevorgang eingestellt sein, dass diese um einen sehr kleinen Abstand von der stationären Klinge versetzt wird.

Es ist somit wünschenswert, die Haarschneidevorrichtung vor dem Einsatz derart einzustellen, dass der Abstand zwischen der stationären Haarklinge und der Schneidklinge so klein wie möglich eingestellt und festgehalten wird, um extrem kurze Schnittlängen mit einer herkömmlichen Haarschneidevorrichtung zu realisieren.

Bislang wurden solche Einstellungen des Abstandes zwischen der beweglichen und der stationären Haarklinge, welche als Zero-Overlap-Einstellung in der Fachwelt bekannt sind, von einem Benutzer, der Haarschneidevorrichtungen professionell verwendet, mit bloßem Auge oder mit Hilfe von Einstellvorrichtungen durchgeführt. Dabei musste bisher der Schneidsatz zur Einstellung vollständig abgenommen, beziehungsweise abmontiert und dann, nachdem die Einstellung nach Augenmaß durchgeführt wurde, wieder in die Haarschneidevorrichtung eingebaut werden.

Solche Einstellungen des Abstandes zwischen der beweglichen und der stationären Haarklinge sollen jedoch sehr präzise vorgenommen werden und erfordern ein gewisses technisches Know-How, das nicht jeder Benutzer von Haarschneidevorrichtungen und insbesondere von professionellen Haarschneidevorrichtungen, wie ein Friseur, mitbringen kann. Eine fehlerhafte Einstellung der beiden Schneidteile kann aber zu Schäden an der Haut der zu behandelnden Person oder Tier führen.

Somit besteht ein Bedarf an eine Einstellvorrichtung, die eine konsistente Einstellung der Schneidsätze durch den Endbenutzer unter anderem auf extrem kleine Abstände zwischen den Schneideklingen für präzise Haarschneidevorgänge ermöglicht.

Aufgabe der vorliegenden Erfindung ist es daher, eine Einstellvorrichtung für eine Haarschneidevorrichtung bereitzustellen, die es einem Benutzer ermöglicht, die Schneidsätze auf eine einfache Weise reproduzierbar auf einen maximal kurzen Abstand zueinander einzustellen, so dass eine maximal kurze Schnittlänge sicher und mit einem möglichst geringen Arbeitsaufwand realisierbar ist, wobei die Gefahr von Hautverletzungen minimiert wird.

Diese Aufgabe wird erfindungsgemäß durch eine Einstellvorrichtung für eine Haarschneidevorrichtung mit den Merkmalen des Anspruchs 1 gelöst.

Bevorzugte Ausgestaltungen der vorliegenden Erfindung ergeben sich aus den Unteransprüchen.

Um ein besseres Verständnis der erfindungsgemäßen Einstellvorrichtung für eine Haarschneidevorrichtung zu ermöglichen, werden im Folgenden die hier verwendeten Begriffe und Definitionen näher erläutert.

Als "Schermesser" wird der obere, bewegliche Schneidsatzteil und als "Scherkamm" oder einfach "Kamm" wird im Folgenden der untere größere Schneidsatzteil bezeichnet. Als "Schneidsatz" wird die Kombination von Schermesser und Scherkamm mit eventuellen Anbauteilen bezeichnet. Als "Haarschneidevorrichtung" wird im Folgenden die Vorrichtung ohne den Schneidsatz bezeichnet.

Des Weiteren wird der mit der erfindungsgemäßen Einstellvorrichtung einzustellende "Messer-Kamm-Abstand" als der Abstand von Scherkamm-Zahnspitze zu Schermesser-Zahnspitze bezeichnet. Dabei wird mit einer "Schnittlänge" der kürzeste Abstand von Schermesserspitze zu Scherkammschräge bezeichnet.

Durch eine sogenannte "Linearführung" zwischen dem Schermesser und dem Führungsstück ist das Messer geometrisch zwangsgeführt. Somit sind der Messer-Kamm-Abstand und die Parallelität im Ein- und Aus-Zustand unverändert.

Bei einer radialen Messerbewegung bewegt sich jedoch das Schermesser im Kreisbogen. Der Messer-Kamm-Abstand und die Parallelität im Ein- und Aus-Zustand ändern sich kontinuierlich. Im Aus-Zustand steht das Messer durch im Inneren des Gehäuses der Haarschneidevorrichtung aufgewendete Kraft immer auf der rechten oder auf der linken Seite.

Eine Haarschneidevorrichtung weist ein Vorrichtungsgehäuse und einen mit dem Vorrichtungsgehäuse festverbundenen Schneidsatz auf. Der Schneidsatz besteht aus einem Schermesser, welcher Messerspitzen umfasst, und einem damit in Verbindung stehenden Scherkamm, welcher Kammspitzen umfasst. Der Scherkamm ist mittels Verbindungselemente, wie beispielsweise Schrauben, mit dem Schermesser und somit auch mit der Haarschneidevorrichtung lösbar verbunden.

Die erfindungsgemäße Einstellvorrichtung für eine solche Haarschneidevorrichtung zeichnet sich dadurch aus, dass diese derart dimensioniert ist, dass sie den Scherkamm aufnehmen und festhalten kann, so dass der Scherkamm nach einem Auflockern oder teilweisem Lösen der Verbindungselemente zusammen mit der Einstellvorrichtung relativ zum Vorrichtungsgehäuse bewegbar ist, so dass ein Abstand zwischen den Messerspitzen und den Kammspitzen definierbar ist.

Somit wird mit der erfindungsgemäßen Vorrichtung erreicht, dass eine Einstellung der Messerspitzen und der Kammspitzen auf einen maximal kurzen Abstand zueinander ermöglicht wird, ohne dass ein Abmontieren und Herausnehmen des ganzen Schneidsatzes aus dem Vorrichtungsgehäuse für die Einstellung vorgenommen werden muss.

Dadurch wird einerseits die Gefahr von Verletzungen, die sich die Bedienperson beim Herausnehmen des Schermessers zufügen kann, wesentlich minimiert. Andererseits wird auf eine einfache aber nichtdestotrotz präzise Weise der Abstand eingestellt, so dass eine maximal kurze Schnittlänge mit einem möglichst geringen Arbeitsaufwand realisierbar ist. So kann eine sogenannte Zero-Overlap-Einstellung mit der erfindungsgemäßen Einstellvorrichtung sehr präzise durchgeführt werden, ohne dass diese Einstellung von der Geschicklichkeit und der Erfahrung des Benutzers abhängt.

Darüber hinaus kann mit der erfindungsgemäßen Einstellvorrichtung eine sehr schnelle und daher zeitsparende Einstellung der Messerspitzen und der Kammspitzen des Schneidsatzes durchgeführt werden, was besonders wichtig bei der professionellen Verwendung der Haarschneidevorrichtungen ist.

Vorzugsweise liegt der Scherkamm definiert mit den Kammspitzen an der Einstellvorrichtung, die entsprechend dimensioniert ist, um den Scherkamm sicher aufzunehmen und festzuhalten, so dass die Einstellung durchgeführt werden kann.

Vorzugsweise ist die erfindungsgemäße Einstellvorrichtung zusammen mit dem Scherkamm, derart in Bezug auf das Schermesser positioniert, dass die Einstellvorrichtung definiert an den Messerspitzen des Schermessers anliegt. Somit wird ein definierter, möglichst minimaler Abstand zwischen den Messerspitzen und den Kammspitzen, vorzugsweise durch eine Verschiebung der aufgelockerten Teile des Schneidsatzes zueinander erreicht, ohne diese voneinander lösen und einzeln in der Einstellvorrichtung einsetzen zu müssen.

Es wird als besonders bevorzugt angesehen, wenn die Einstellvorrichtung im Wesentlichen kastenförmig ausgebildet ist und einen Boden, eine sich senkrecht zum Boden erstreckende Vorderwand und wenigstens eine sich senkrecht zum Boden erstreckende Seitenwand, zum definierten Aufnehmen und Festhalten des Scherkamms und des damit verbundenen Schermessers, umfasst. Dabei ist der Boden derart dimensioniert, dass seine Abmessungen den Außenabmessungen des Schneidsatzes und insbesondere des Scherkamms entsprechen. Somit kann der Schneidsatz sicher in der im Wesentlichen kastenförmigen Vorrichtung aufgenommen und festgehalten werden.

Vorzugsweise weist der Boden der erfindungsgemäßen Einstellvorrichtung wenigstens eine Aussparung auf, die mit den Verbindungselementen des Scherkamms korrespondiert, um die Verbindungselemente des Scherkamms aufzulockern oder zu lösen, wenn der Scherkamm und das Schermesser vollständig in die Einstellvorrichtung aufgenommen werden.

Die Vorderwand der Einstellvorrichtung weist dabei an einem vorderen, der Haarschneidevorrichtung entfernten Ende einen nach innen vorstehenden Vorsprung auf, zum Einstellen eines bestimmten Versatzabstands zwischen einer Kante des Scherkamms und einer Kante des Schermessers, wobei der Vorsprung als einen Anschlag für die Kante des Schermessers dient. Dabei liegt die Kante des Scherkamms im eingesteckten Zustand unter dem Anschlag. Auf diese Weise wird der Abstand zwischen der Schermesserkante und der Scherkammkante genau eingestellt.

Eine bevorzugte Ausführungsform der vorliegenden Erfindung sieht vor, dass der Vorsprung an einem oberen Rand der Vorderwand vorstehend ausgebildet ist, so dass er einen Anschlag für das Schermesser bildet, wobei der unter dem Schermesser liegende Scherkamm im zusammengebauten Zustand des Schneidsatzes unter dem Anschlag angeordnet ist.

Der Anschlag kann sich gemäß einer bevorzugten Ausführungsform nach unten in Richtung des Bodens der Einstellvorrichtung verjüngend unter Bildung einer Schrägen erstrecken.

Der Vorsprung kann aber auch eine Rundung aufweisen oder als einen Steg ausgebildet sein. Dabei ist es wichtig, dass der Vorsprung bzw. der Anschlag sich entlang einer Innenseite der Vorderwand hin erstreckt, so dass er mit der Kante des Schermessers korrespondiert. Der Vorsprung kann durchgehend entlang der Vorderwand ausgebildet sein oder aber auch in seiner Erstreckungsrichtung Unterbrechungen aufweisen, so dass das Messer auch auf Teilabschnitten liegen kann.

Um den Scherkamm und das Schermesser mit der Einstellvorrichtung sicher zu arretieren, ist vorzugsweise ein oder mehrere hintere Schnapphaken, welcher bzw. welche der Vorderwand gegenüberliegend angeordnet ist/sind, vorgesehen. Somit kann der Schneidsatz nicht unbeabsichtigt von der Einstellvorrichtung gelöst werden, so dass die Einstellung sicher und bequem für den Benutzer vorgenommen werden kann und die Gefahr von Verletzungen wesentlich minimiert wird.

Vorzugsweise ist der Vorderwand der Einstellvorrichtung gegenüberliegend ein hinterer Schnapphaken zum Arretieren des Scherkamms und Schermessers, wenn diese als eine Einheit in die Einstellvorrichtung eingesteckt werden, vorgesehen. Somit wird eine sichere Aufnahme des Schneidsatzes in der Einstellvorrichtung gewährleistet. Der Schnapphaken kann aber auch beispielsweise an einer oder an beiden Seitenwänden vorgesehen sein.

Vorzugsweise weist die erfindungsgemäße Einstellvorrichtung zwei sich parallel zueinander erstreckenden Seitenwände auf, welche mit der Vorderwand verbunden sind und innenseitig seitliche Führungen für die parallele Ausrichtung des Scherkamms und des Schermessers zueinander aufweisen, wobei außenseitig an den Seitenwänden Griffflächen vorgesehen sind, um die Vorrichtung sicher nur mit einer Hand halten zu können.

Die erfindungsgemäße Einstellvorrichtung sieht vor, dass die oben erwähnten innenseitig vorgesehenen seitlichen Führungen als Federzungen ausgebildet sind, so dass sie den Scherkamm und das Schermesser auf eine einfache Weise parallel zueinander ausrichten können, wenn diese in die Einstellvorrichtung eingeschoben werden.

Eine weitere bevorzugte Ausführungsform der vorliegenden Erfindung sieht vor, dass die Einstellvorrichtung einen Boden, eine sich senkrecht zum Boden erstreckende Vorderwand und eine sich senkrecht zum Boden erstreckende Hinterwand zum Aufnehmen und Festhalten des Scherkamms und des damit verbundenen Schermessers umfasst, wobei seitliche Begrenzungen zum richtigen Positionieren des Scherkamms und des damit verbundenen Schermessers und zum Festhalten der Einstellvorrichtung vorgesehen sind, und wobei der Boden etwa mittig zwischen der Vorderwand und der Hinterwand verläuft. Dabei erstrecken sich die Vorderwand und die Hinterwand über den Boden nach oben und nach unten, so dass die Einstellvorrichtung beidseitig für zwei unterschiedliche Schneidsätze bzw. unterschiedliche Haarschneidevorrichtungen verwendet werden kann.

Vorzugsweise weist die Einstellvorrichtung einen ersten Boden und einen zweiten Boden auf, die sich parallel zueinander erstrecken und seitlich durch Seitenwände, die parallel zueinander angeordnet sind, miteinander in Verbindung stehen, wobei die Einstellvorrichtung eine Vorderwand aufweist, die ihrerseits mit den Seitenwänden verbunden ist und im Wesentlichen senkrecht zu den Seitenwänden angeordnet ist, wobei sich der erste und der zweite Boden von der Vorderwand in einem Winkel von ca. 50° nach oben in Richtung einer einzuführenden Haarschneidevorrichtung erstrecken. Dabei weist die Vorderwand vorzugsweise an ihren den beiden Böden korrespondierenden Flächen jeweils einen Vorsprung zum Einstellen des Schermessers gegenüber dem Scherkamm aufweisen.

Vorzugsweise weist die Vorderwand nach dem obigen Ausführungsbeispiel an einem oberen Ende und an einem unteren Ende Vorsprünge zum Einstellen des Scherkamms und des Schermessers zueinander auf, wobei sich die Vorsprünge länglich erstrecken, und wobei die Hinterwand an einem oberen Ende und einem unteren Ende jeweils nach innen gebogen ausgebildet ist, um den Scherkamm und das Schermesser in der zueinander eingestellten Position zu halten. Dabei sind die Vorsprünge der Hinterwand für die Aufnahme und das Festhalten von zwei verschiedenen Schneidsätzen dimensioniert.

Es kann auch vorgesehen sein, dass die Bodenwand zweiteilig ausgebildet ist, wobei die beiden Teile in Längsrichtung der Einstellvorrichtung parallel zueinander verlaufen und fest miteinander verbunden sind, und sich an ihren beiden einander gegenüber liegenden Enden nach oben und nach unten erstrecken, so dass sie einen Kasten definieren.

Gemäß einer weiteren Ausführungsform der vorliegenden Erfindung weist die Einstellvorrichtung einen Boden, eine Seitenwand, eine Vorderwand und eine Hinterwand auf, so dass diese einen seitlich offenen Kasten definieren, in welchen die Haarschneidevorrichtung mit dem eingebauten Schneidsatz seitlich einführbar ist, wobei die Vorderwand einen seitlichen Vorsprung aufweist, welcher einen Anschlag für das Einstellen des Schermessers gegenüber dem Scherkamm umfasst.

Eine weitere bevorzugte Ausführungsform sieht vor, dass der Boden stegartig ausgebildet und derart dimensioniert ist, dass er in eine zwischen dem Scherkamm und dem Schermesser im eingebauten Zustand vorgesehene Ausnehmung hineinführbar ist, wobei die Positionierung des Schermessers gegenüber dem Scherkamm über die Ausnehmung erfolgt.

Vorzugsweise weist die Einstellvorrichtung eine Seitenwand auf, die mit dem stegartigen Boden festverbunden ist und sich von diesem senkrecht in Längsrichtung des Scherkamms hin erstreckt, wobei die Einstellvorrichtung eine Hinterwand aufweist, die mit der Seitenwand im Wesentlichen rechtwinklig verbunden ist, so dass die Einstellvorrichtung seitlich den Schneidsatz umfasst und für die Einstellung des Schermessers und des Scherkamms geeignet ist. Es wird dabei als besonders bevorzugt angesehen, wenn die Hinterwand nicht die ganze Rückseite des Schersatzes umschließt, so dass ein freier Zugriff auf die Verbindungselemente des Schersatzes gewährleistet ist.

Die erfindungsgemäße Einstellvorrichtung kann einstückig oder aber auch zweiteilig oder mehrteilig ausgebildet sein.

Vorzugsweise weist eine zweiteilig ausgebildete Einstellvorrichtung einen ersten, inneren Teil, welcher eine Aufnahme für den Schneidsatz bildet und diesen vorgespannt hält, und einen zweiten, äußeren Teil auf, welcher die Vorspannung hält, wobei der erste Teil und der zweite Teil relativ zueinander verschiebbar sind, um das Schermesser in einer Mittelposition zu drücken.

Bei einer zweiteilig ausgebildeten Einstellvorrichtung können die beiden Teile als separate Teile angefertigt und vor dem Gebrauch der Einstellvorrichtung miteinander verbunden werden oder aber auch als separate Teile hergestellt, die als eine Einheit ausgebildet sind, wobei die beiden Teile ineinander verschiebbar sind.

Vorzugsweise weist der erste Teil der zweiteiligen Einstellvorrichtung einen Boden, eine Vorderwand und zwei Seitenwände auf, die mit dem Boden verbunden sind und an ihren, der Vorderwand angrenzenden Teilen jeweils eine Federzunge zum Fixieren des Schermessers in einer Mittelposition umfassen.

Vorzugsweise weisen der erste Teil und der zweite Teil der jeweiligen Vorderwand gegenüberliegend jeweils korrespondierende Ausnehmungen auf, die mit den Verbindungselementen des Scherkamms in Verbindung stehen.

Eine besonders bevorzugte Ausführungsform der zweiteiligen Einstellvorrichtung sieht vor, dass die Seitenwände des ersten Teils an ihren dem zweiten Teil angrenzenden Außenseiten jeweils einen sich in Längsrichtung erstreckenden Steg für die axiale Führung für den zweiten Teil aufweisen, wobei der zweite Teil derart ausgebildet ist, dass er korrespondierende Seitenwände aufweist, die jeweils eine längliche Ausnehmung oder eine Rille für die Aufnahme des jeweiligen angrenzenden Stegs aufweist.

Vorzugsweise weist der zweite Teil der zweiteiligen Einstellvorrichtung einen Boden auf, auf dessen, dem Scherkamm gegenüberliegende Innenfläche ein Vorsprung zum Einrasten des Scherkamms vorgesehen ist.

Besonders bevorzugt ist in dem ersten und/oder in dem zweiten Teil der Einstellvorrichtung eine in dem jeweiligen Boden ausgebildete Ausnehmung für die Aufnahme eines Werkzeugs vorgesehen, wobei das Werkzeug in einer vollständig geschlossenen oder in einer offenen Position der Einstellvorrichtung greifbar und entnehmbar ist, um die Verbindungselemente des Scherkamms zumindest teilweise zu lösen.

Vorzugsweise ist die in dem ersten und/oder zweiten Teil vorgesehene Ausnehmung für das Werkzeug als eine durchgehende Öffnung ausgebildet, welche kreisförmig, kreuzförmig sowie mehreckig geformt und geeignet ist, unterschiedlich geformte Werkzeuge sicher aufzunehmen.

Es wird als besonders vorteilhaft angesehen, dass die erfindungsgemäße Einstellvorrichtung für eine Haarschneidevorrichtung nicht nur für Schneidsätze, bei denen das Messer und der Kamm mittels Verbindungselementen relativ zueinander positioniert sind und von der Haarschneidevorrichtung abgenommen werden können, sondern auch für Schneidsätze, bei denen Messer und Kamm nur über das Handgerät zueinander positioniert werden, verwendet werden kann. Dabei muss der Schneidsatz für die Einstellung von der Haarschneidevorrichtung nicht demontiert werden.

Die erfindungsgemäße Einstellvorrichtung für eine Haarschneidevorrichtung kann aber auch dazu verwendet werden, für die Reinigung der Haarschneidevorrichtung den Scherkamm zu demontieren und wieder ordnungsgemäß auf die Haarschneidevorrichtung zu montieren.

Vorteilhafte Weiterbildungen ergeben sich im Folgenden aus den Unteransprüchen sowie aus den nachfolgenden Ausführungsbeispielen, wie in den Zeichnungen näher dargestellt sind.

Es zeigen hierbei:
- Fig. 1a: eine Haarschneidevorrichtung mit einem Schneidsatz mit einer radialen Messerbewegung in Draufsicht;
- Fig. 1b: eine vergrößerte Darstellung des Schneidsatzes der Haarschneidevorrichtung gemäß Fig. 1a;
- Fig. 2a: eine Haarschneidevorrichtung mit einem Schneidsatz mit einer linearen Messerbewegung in Draufsicht;
- Fig. 2b: eine vergrößerte Darstellung des Schneidsatzes der Haarschneidevorrichtung gemäß Fig. 1a;
- Fig. 3: eine perspektivische Darstellung einer erfindungsgemäßen Einstellvorrichtung gemäß einem ersten Ausführungsbeispiel der vorliegenden Erfindung;
- Fig. 4: eine perspektivische Darstellung einer erfindungsgemäßen Einstellvorrichtung gemäß einem zweiten Ausführungsbeispiel der vorliegenden Erfindung;
- Fig. 5a: eine perspektivische Darstellung einer erfindungsgemäßen Einstellvorrichtung gemäß einem dritten Ausführungsbeispiel der vorliegenden Erfindung;
- Fig. 5b: eine Vorderansicht der Einstellvorrichtung gemäß Fig. 5a;
- Fig. 5c: eine Schnittansicht entlang der Linie D-D in Fig. 5b;
- Fig. 6: eine perspektivische Darstellung einer Haarschneidevorrichtung und der in Fig. 5a dargestellten Einstellvorrichtung im eingeführten und zusammengebauten Zustand;
- Fig. 7a: eine perspektivische Darstellung einer erfindungsgemäßen Einstellvorrichtung gemäß einer vierten Ausführungsform der vorliegenden Erfindung;
- Fig. 7b: eine Seitenansicht der erfindungsgemäßen Einstellvorrichtung gemäß Fig. 7a mit eingeführtem Schneidsatz;
- Fig. 7c: eine perspektivische Darstellung einer Haarschneidevorrichtung und der in Fig. 7a dargestellten Einstellvorrichtung im eingeführten und zusammengebauten Zustand;
- Fig. 8a: eine perspektivische Darstellung einer erfindungsgemäßen Einstellvorrichtung gemäß einer fünften Ausführungsform der vorliegenden Erfindung;
- Fig. 8b: eine Vorderansicht der Einstellvorrichtung gemäß Fig. 8a;
- Fig. 8c: eine Schnittansicht entlang der Linie E-E in Fig. 8b;
- Fig. 8d: eine Draufansicht auf die Einstellvorrichtung gemäß Fig. 8a mit eingeführtem Schneidsatz;
- Fig. 8e: eine perspektivische Darstellung einer Haarschneidevorrichtung und der in Fig. 8a dargestellten Einstellvorrichtung im eingeführten und zusammengebauten Zustand;
- Fig. 9a: eine perspektivische Darstellung einer erfindungsgemäßen Einstellvorrichtung gemäß einer sechsten Ausführungsform der vorliegenden Erfindung;
- Fig. 9b: eine Vorderansicht eines Schneidsatzes einer Haarschneidevorrichtung
- und: der Einstellvorrichtung gemäß Fig. 9a;
- Fig. 9c: eine teilweise Schnittansicht des Schneidsatzes und der Einstellvorrichtung entlang der Linie C-C in Fig. 9b;
- Fig. 9d, 9e: perspektivische Darstellungen einer Haarschneidevorrichtung und der in Fig.9a gezeigten Einstellvorrichtung;
- Fig. 10a: eine perspektivische Darstellung einer erfindungsgemäßen Einstellvorrichtung gemäß einer siebten Ausführungsform der vorliegenden Erfindung;
- Fig. 10b: eine Draufsicht auf die Einstellvorrichtung gemäß Fig. 10a mit einem darin eingeführten Schneidsatz;
- Fig. 10c: eine Schnittansicht entlang der Linie A-A in Fig. 10b;
- Fig. 10d: perspektivische Darstellungen einer Haarschneidevorrichtung und der in Fig.10a gezeigten Einstellvorrichtung;
- Fig. 10e: eine Draufsicht auf die Einstellvorrichtung gemäß Fig. 10a mit einem darin eingeführten Schneidsatz;
- Fig. 10f: eine Schnittansicht entlang der Linie B-B in Fig. 10e;
- Fig. 10g: perspektivische Darstellungen einer Haarschneidevorrichtung und der in Fig.10a gezeigten Einstellvorrichtung;
- Fig. 11a-11f: eine Einstellvorrichtung gemäß einer achten Ausführungsform der vorliegenden Erfindung;
- Fig. 11g: die Einstellvorrichtung gemäß der achten Ausführungsform mit eingeführter Haarschneidevorrichtung;
- Fig. 12a-12h: eine Einstellvorrichtung gemäß einer neunten Ausführungsform der vorliegenden Erfindung;
- Fig. 13a-13c: die Einstellvorrichtung gemäß den Figuren 12a-12h mit einer darin eingeführten Haarschneidevorrichtung; und
- Fig. 13d, 13e: die Einstellvorrichtung gemäß den Figuren 12a-12h mit einem Werkzeug.

Im Folgenden werden bevorzugte Ausführungsformen der vorliegenden Erfindung anhand der Zeichnungen näher erläutert. Gleiche und gleichwirkende technische Merkmale werden in den Figuren mit gleichen Bezugszeichen versehen.

Um die Wirkung der erfindungsgemäßen Einstellvorrichtung für eine Haarschneidevorrichtung zu erläutern, wird auf die Figuren 1a, 1b und 2a, 2b verwiesen, welche zwei Haarscheidevorrichtungen 20 mit den jeweiligen Schneidsätzen 24 darstellen.

In Figur 1a ist eine Haarschneidevorrichtung 20 in Draufsicht dargestellt. Die Haarschneidevorrichtung 20 weist ein Vorrichtungsgehäuse 22 sowie einen abnehmbaren Schneidsatz 24 auf. Der Schneidsatz 24 besteht in an sich bekannter Weise aus einem Schermesser 26 und einem darunter liegenden, mit dem Schermesser 26 korrespondierenden und damit in Verbindung stehenden Scherkamm 28 auf, wobei in dieser Ausführungsform der Schneidsatz 24 ein Schneidsatz mit einer radialen Messerführung ist.

Bei einer radialen Messerführung bewegt sich das Schermesser 28 im Kreisbogen. Der Messer-Kamm-Abstand, der in Fig. 1a gezeigt ist, und die Parallelität im Ein- und Aus-Zustand ändern sich kontinuierlich bei der radialen Messerführung. Im Aus-Zustand steht dabei das Schermesser 28 durch eine, auf ihn wirkende Federkraft immer auf der rechten oder linken Seite.

Die in Fig. 2a dargestellte Haarschneidevorrichtung 20 unterscheidet sich von der in Fig. 1a gezeigten durch die lineare Messerführung. Durch die Linearführung am Schneidsatz 24 sind der Messer-Kamm-Abstand und die Parallelität im Ein- und Aus-Zustand immer gleichbleibend.

Der Schneidmesser-Schneidkamm-Abstand des in der Fig. 1b sowie des in der Fig. 2b vergrößert dargestellten jeweiligen Schneidsatz 24 beträgt nahezu 0mm. Für einige Anwendungen einer Haarschneidevorrichtung ist es wichtig, dass praktisch kein Abstand zwischen den Kanten des Schermessers und des Scherkamms besteht, so dass die Schneidkanten im Wesentlichen überdeckt sind.

Bei einem linear geführten Messer, wie in Fig. 2a dargestellt, wird davon ausgegangen, dass das Schermesser 26 und der Scherkamm 28 bereits parallel zueinanderstehen.

Bei einem radial geführten Schermesser, wie in Fig. 1a dargestellt, kommt es zu einem Winkelversatz, je nachdem, in welcher Position das Messer zum Stehen kommt. Somit muss, um das Schermesser 26 in eine Mittelstellung zu bringen, das Schermesser 26 und der Scherkamm 28 parallel zueinander positioniert werden. Dabei werden die Messerspitzen 30 und die Kammspitzen 32, wie in Fig. 1a gezeigt, überdeckt, wobei ein minimaler Abstand zwischen denen realisiert werden kann.

Somit ist es notwendig, dass die Einstellvorrichtungen an die jeweiligen Ausführungen des Schneidsatzes unterschiedlicher Haarschneidevorrichtungen angepasst und geeignet sind.

In Fig. 3 ist eine perspektivische Darstellung einer erfindungsgemäßen Einstellvorrichtung 10 gemäß einem ersten Ausführungsbeispiel der vorliegenden Erfindung gezeigt. Die Einstellvorrichtung 10 ist im Wesentlichen kastenförmig ausgebildet und weist einen Boden 12, eine sich senkrecht zum Boden 12 erstreckende Vorderwand 16 und zwei sich senkrecht zum Boden 12 erstreckende Seitenwände 18 auf.

Die derart ausgebildete Einstellvorrichtung 10 ist so dimensioniert, dass die Abmessungen des Bodens 12 und der sich nach oben senkrecht zum Boden 12 erstreckenden Wände geeignet sind, einen Schneidsatz 24 einer Haarschneidevorrichtung 20, wie in Fig. 1a gezeigt, aufzunehmen und festzuhalten. Dabei wird der, hier nicht dargestellte, Scherkamm mit dem damit festverbundenen Schermesser in die kastenförmige Einstellvorrichtung 10 eingeführt und nach vorne, in Richtung der Vorderwand 16 verschoben, bis die Kammspitzen an der Vorderwand 16 anliegen.

Die beiden Seitenwände 18 weisen an ihren oberen Rand längliche Führungen 48 auf, die eine Führungsfläche für das Einführen des Schneidsatzes der Haarschneidevorrichtung bieten. Die länglichen Führungen 48 sind spiegelsymmetrisch ausgebildet, so dass die Parallelität beim Einführen des Schneidsatzes in die Einstellvorrichtung 10 gewährleistet ist und somit sichergestellt wird, dass die untere Fläche des Schneidkamms 28 eng am Boden 12 der Einstellvorrichtung 10 anliegt.

Um den Scherkamm sicher in die Einstellvorrichtung 10 aufzunehmen, ist ein Schnapphaken 42 vorgesehen, welcher sich in dieser Ausführungsform parallel zur Vorderwand 16 etwa mittig erstreckt und lediglich mit dem Boden 12 der Einstellvorrichtung 10 einstückig verbunden ist.

Der Boden 12 der Einstellvorrichtung 10 weist zwei Aussparungen 14 auf, welche derart dimensioniert sind, dass sie mit Verbindungselementen, in der Regel Schrauben, die am unteren Teil des Schneidsatzes zum Verbinden mit dem Vorrichtungsgehäuse der Haarschneidevorrichtung vorgesehen sind, versehen sind.

Somit können die Verbindungselemente leicht gelöst oder gelockert werden, ohne dass der ganze Schneidsatz von dem Vorrichtungsgehäuse abmontiert und getrennt werden muss. Daher kann eine schnelle und sichere Anpassung des Abstandes zwischen den Messerspitzen und den Kammspitzen erfolgen.

Um den Abstand genau zu definieren, ist die Vorderwand 16 in der Höhenrichtung derart dimensioniert, dass sich die Kammspitzen bis zu einem unteren Rand des Vorsprungs 38 erstrecken. Dabei erstrecken sich die Messerspitzen, die unmittelbar auf den Kammspitzen liegen, bis zum Vorsprung 38, so dass die Breite des Vorsprungs 38 den Abstand zwischen Messerspitzen und Kammspitzen definiert.

Dadurch, dass die Verbindungselemente im eingesteckten Zustand des Schneidsatzes in der Einstellvorrichtung aufgelockert werden, kann eine sehr präzise Einstellung der beiden Schneidelemente zueinander realisiert werden. Nach dem Einstellvorgang können dann die Schrauben wieder gezogen werden, so dass der Schneidsatz zusammen mit der ganzen Haarschneidevorrichtung wieder aus der kastenförmigen Einstellvorrichtung 10 entnommen werden kann.

Dabei weist die in Fig. 3 gezeigte Einstellvorrichtung 10 geriffelte Griffflächen 46 auf, welche an den jeweiligen Außenseiten der Seitenwände 18 ausgebildet sind, um das Hineinführen des Schneidsatzes in die Einstellvorrichtung 10 und das Herausnehmen aus der Einstellvorrichtung 10 zu erleichtern.

In Fig. 4 ist eine perspektivische Darstellung einer erfindungsgemäßen Einstellvorrichtung 10 gemäß einem zweiten Ausführungsbeispiel der vorliegenden Erfindung dargestellt. Diese Ausführungsform unterscheidet sich von der in Fig. 3 gezeigten dadurch, dass die Seitenwände 18 nicht durchgehend ausgebildet sind und nicht mit der Vorderwand 16 verbunden sind. Die Seitenwände 18 erstrecken sich senkrecht in Bezug auf dem Boden 12 der Einstellvorrichtung 10 und weisen in Richtung der Vorderwand 16 jeweils eine Federzunge 50 auf, welche zum Fixieren des Schermessers in der Mittelposition dienen.

Darüber hinaus ist bei dieser Ausführungsform der Schnapphaken 42 kürzer als in der in Fig. 3 gezeigten Ausführungsform ausgebildet, so dass die Aussparrungen 14 dementsprechend größer ausgebildet sind, was die Zugänglichkeit zu den Verbindungselementen des Schneidsatzes erhöht und daher die Bedienbarkeit erleichtert. Durch das Vorsehen der Federzungen 50, die zum Fixieren des Schermessers in der Mittelposition dienen, kann diese Einstellvorrichtung 10 auch für Haarschneidevorrichtungen, bei welchen die Messerbewegung radial ist, geeignet sei.

In Fig. 5a ist eine perspektivische Darstellung einer erfindungsgemäßen Einstellvorrichtung 10 gemäß einer dritten Ausführungsform der vorliegenden Erfindung gezeigt.

Die erfindungsgemäße Einstellvorrichtung 10 gemäß der dritten Ausführungsform zeichnet sich dadurch aus, dass sie kastenförmig ausgebildet ist und eine Hinterwand 44 aufweist, die mit den Seitenwänden 18 und mit dem Boden 12 verbunden ist.

Die Vorderwand 16 ist nur mit dem Boden 12 verbunden und ist elastisch ausgebildet, so dass sie als eine Art Schnapphacken wirkt. Die Vorderwand 16 ist derart dimensioniert, dass sie mit dem Schneidsatz korrespondiert und ihn seitlich begrenzt, so dass beim Hineinführen des Schneidsatzes zusammen mit dem Vorrichtungsgehäuse 22 in die Einstellvorrichtung 10, die elastische Vorderwand 16 als Schnapphaken dient und nach einer Lockerung der hier nicht gezeigten Verbindungselemente, das Schermesser 26 relativ zu dem Scherkamm 28 bewegt werden kann. Dabei liegen die Kante 34 des Schermessers 26 und die Kante 36 des Scherkamms 28 an der Innenwand der Vorderwand 16 an, wie dies in Fig. 5c, welche eine Schnittansicht gemäß der Linie D-D von Fig. 5b ist, gezeigt ist. Somit kann eine Zero-Overlap-Einstellung leicht realisiert werden.

Wie in den Figuren 5a bis 5c dargestellt, ist die Vorderwand 16 zwar einteilig ausgebildet, jedoch weist sie einen unteren länglichen Abschnitt, welcher mit dem Boden 12 verbunden ist und sich im Wesentlichen rechtwinklig nach oben erstreckt, und einen damit festverbundenen oberen Abschnitt auf, welcher kürzer als der untere Abschnitt dimensioniert und nach Außen geneigt ist.

Um das Vorrichtungsgehäuse 22 zusammen mit dem Schneidsatz 24 in die Einstellvorrichtung 10 einzustecken und sicher festzuhalten, bis die Einstellung durchgeführt wird, wird der Schneidsatz 24 von oben in die kastenförmige Einstellvorrichtung 10 eingeführt und unter Verwendung einer Kraft nach unten gedrückt, bis die Kante 36 des Scherkamms 28 an die Innenwand anliegt.

In Fig. 5a sind zwei Aussparungen 14 in dem Boden 12 der Einstellvorrichtung 10 dargestellt, die derart dimensioniert sind, dass sie mit den Verbindungselementen des Schneidsatzes korrespondieren, so dass diese leicht aufgelockert oder gelöst werden können, wenn die Haarschneidevorrichtung 20 mit der Einstellvorrichtung 10 verbunden ist.

Wie in der Schnittdarstellung von Fig. 5c zu sehen ist, ist in dieser Ausführungsform die Hinterwand 44 derart ausgebildet, dass eine Aufnahme für den hinteren Teil des Scherkamms 28 vorgesehen ist, so dass der Scherkamm 28 von der Hinterwand 44 umgriffen und damit spielfrei verbunden werden kann.

Somit kann eine einfache Einstellung der Kanten 34 und 36 des Schermessers 26 und des Scherkamms 28 vorgenommen werden, ohne diese voneinander trennen zu müssen. So kann die Haarschneidevorrichtung 20 während des Einstellvorgangs mit der Einstellvorrichtung 10 verbunden sein, wie in dies in Fig. 6 gezeigt ist.

In Fig. 7a ist eine vierte Ausführungsform der erfindungsgemäßen Einstellvorrichtung 10 perspektivisch dargestellt. Die Einstellvorrichtung 10 ist derart ausgebildet, dass sie einen Boden 12, wie bei den anderen oben beschriebenen Ausführungsbeispielen, eine Seitenwand 18 und eine Hinterwand 44 aufweist.

Wie in den Figuren 7a bis 7c gezeigt, ist eine Stützfläche 11 vorgesehen, so dass die Einstellvorrichtung 10 an einer ebenen Fläche abgestützt werden kann, wobei sich der Boden 12 und die damit verbundenen und einteilig ausgebildeten Seitenwand 18 und Hinterwand 44 in einem Winkel von circa 50° von der ebenen Stützfläche 11 nach oben erstreckt, so dass, wenn die Haarschneidevorrichtung 20 zusammen mit dem Schneidsatz 24 in die Einstellvorrichtung 10 seitlich eingesteckt wird, sich die Haarschneidevorrichtung 20 im Wesentlichen senkrecht zu der Stützfläche erstreckt.

Wie in Fig. 7a gezeigt, weist der Boden 12 zwei Ausnehmungen 14 auf, welche mit den Verbindungselementen des Schneidsatzes 24 korrespondieren, so dass die Verbindungselemente aufgelockert oder gelöst werden können, wenn der Schneidsatz 24 vollständig in die Einstellvorrichtung eingeführt wird.

Die Vorderwand 16 ist derart ausgebildet, dass sie einen Vorsprung 38 aufweist, wie in den Figuren 7a und 7b dargestellt. Die Kammspitzen erstrecken sich dabei bis zu einem unteren Rand des Vorsprungs, welcher mit dem Boden 12 korrespondiert.

Die Messerspitzen des Schermessers 26, die unmittelbar auf den Kammspitzen des Scherkamms 28 liegen, erstrecken sich bis zum Vorsprung 38, so dass die Breite des Vorsprungs 38 den Abstand zwischen Messerspitzen und Kammspitzen definiert, wie in Fig. 7b gezeigt.

Wie in Fig. 7a dargestellt, ist die Seitenwand 18 derart ausgebildet, dass sie in Richtung der Vorderwand 16 einen Vorsprung 19 aufweist. Der Vorsprung 19 erstreckt sich weiterhin in Richtung des offenen Endes der Einstellvorrichtung 10, über welche der Schneidsatz in die Einstellvorrichtung 10 hineingeführt wird. Somit kann der Scherkamm 28 bis zur Innenfläche der Seitenwand 18 vollständig in die Einstellvorrichtung 10 eingeschoben werden.

Der Vorsprung 19, welcher am oberen Teil der Seitenwand 18 ausgebildet ist, dient als eine Begrenzung für das Schermesser 26 im Bereich der Messerspitzen, so dass diese Ausführungsform für Haarschneidevorrichtungen sowohl mit einer radialen als auch mit einer linearen Messerführung geeignet ist.

In den Figuren 8a bis 8d ist eine fünfte Ausführungsform der erfindungsgemäßen Einstellvorrichtung 10 dargestellt. Die Einstellvorrichtung 10 weist einen Boden 12 auf, in welchem zwei durchgehende Aussparungen 14 geformt sind, so dass die Verbindungselemente des Schneidsatzes durch diese Aussparungen 14 aufgelockert oder gelöst werden können.

Des Weiteren weist die Einstellvorrichtung zwei sich parallel zueinander erstreckende Seitenwände 18 auf, welche mit dem Boden 12' und mit einer Vorderwand 16 verbunden sind. Die Seitenwände weisen innenseitig seitliche Führungen 48 für die parallele Ausrichtung des Scherkamms 28 und des Schermessers 26 auf, die in den Figuren 8c und 8d gezeigt sind. Die seitlichen Führungen 48 sind dabei als Federzungen 50 ausgebildet, so dass sie zusätzlich als Halterung für den Scherkamm 28 und das Schermesser 26 dienen.

Der Boden 12 weist, wie in den Figuren 8a, 8c und 8d gezeigt, an einem der Vorderwand 16 entgegengesetzten Ende einen Schnapphaken 42 auf, welcher, wie in Fig. 8c gezeigt, dazu ausgelegt ist, den Scherkamm 28 aufzunehmen und während der Einstellung festzuhalten. Der Schnapphaken ist dabei mittig an dem Boden 12', zwischen den beiden Aussparungen 14 ausgebildet.

Wie in den Figuren 8a, 8d gezeigt, sind die seitlichen Führungen 48 derart angeordnet, dass die Federzungen 50 lediglich das Schermesser, wie aus Fig. 8d ersichtlich, in der Mittelposition festhalten, so dass eine Einstellung des Schermessers 26 gegenüber dem Scherkamm 28 seitlich vorgenommen wird. Diese Ausführungsform ist daher für eine Haarschneidevorrichtung 20 mit einer radialen oder linearen Messerführung geeignet.

In Fig. 9a ist eine perspektivische Darstellung einer erfindungsgemäßen Einstellvorrichtung gemäß einer sechsten Ausführungsform der vorliegenden Erfindung gezeigt.

Im Gegensatz zu den oben beschriebenen Einstellvorrichtungen, weist die in Fig. 9a gezeigte Einstellvorrichtung 10 einen Boden 12' auf, der stegartig ausgebildet und derart dimensioniert ist, dass er in eine zwischen dem Scherkamm 28 und dem Schermesser 26 im eingebauten Zustand vorgesehene Ausnehmung 17 eingeführt werden kann, wie dies in Fig. 9e gezeigt ist. Dabei erfolgt die Positionierung des Schermessers 26 gegenüber dem Scherkamm 28 über die Ausnehmung 17.

Der stegartige Boden 12' erstreckt sich im Wesentlichen senkrecht zu einer Seitenwand 18' der Einstellvorrichtung 10 und verläuft parallel zu einer Hinterwand 44', die kürzer als der Boden 12' ausgeführt ist.

Die Einstellvorrichtung 10 weist an ihrer Seitenwand 18' einen sich nach außen erstreckenden Griff 15 auf, welcher zum Einführen der Vorrichtung in die Ausnehmung 17 dient, wie in den Figuren 9a, 9b und 9d gezeigt ist.

In Fig. 10a ist eine perspektivische Darstellung einer erfindungsgemäßen Einstellvorrichtung 10 gemäß einer siebten Ausführungsform der vorliegenden Erfindung dargestellt. Die Einstellvorrichtung 10 weist eine Vorderwand 16 auf, welche mit zwei seitlich angeordneten Seitenwänden 18 verbunden ist.

Die Seitenwände 18 sind mit zwei parallel zueinander angeordneten Böden 12, 12' der Einstellvorrichtung 10 festverbunden, wie in den Figuren 10a, 10c und 10f gezeigt ist. Dabei sind die beiden Böden 12, 12' gegenüber der Vorderwand 16 geneigt ausgebildet, so dass beim Einführen der Haarschneidevorrichtung 20 zusammen mit dem Schneidsatz in die Einstellvorrichtung 10, die Haarschneidevorrichtung 20 gegenüber der Einstellvorrichtung 10 im Wesentlichen senkrecht, wie in den Figuren 10d und 10g gezeigt, angeordnet ist.

In Fig. 10c ist der Scherkamm 28 zusammen mit dem Schermesser 26 in die erste Öffnung der Einstellvorrichtung 10 eingeführt, so dass der Scherkamm 28 dem Boden 12 entlang bis zu der daran angrenzenden Vorderwand 16 geführt wird, wie in Fig. 10b gezeigt ist, und die Einstellung des Abstands zwischen den Spitzen des Scherkamms 28 und des Schermessers 26 nach einem Lockern der Befestigungselemente vorgenommen wird.

Es ist zu bemerken, dass in Fig. 10b lediglich die für die Befestigungselemente vorgesehenen Öffnungen in dem Scherkamm 28 dargestellt sind. Die erste Öffnung in der Einstellvorrichtung 10 ist für die Einstellung des Abstandes zwischen den Spitzen des Scherkamms 28 und des Schermessers 26 einer Haarschneidevorrichtung mit radialer Messerführung geeignet.

In Fig. 10f, welche eine Schnittdarstellung entlang der Linie B-B von Fig. 10e zeigt, ist der Schneidsatz in die zweite Öffnung der Einstellvorrichtung eingeführt, wobei die Unterseite des Scherkamms 28 an dem Boden 12' anliegt und die Einstellung des Abstands zwischen den Spitzen des Scherkamms 28 und des Schermessers 26 einer Haarschneidevorrichtung mit linearer Messerführung geeignet ist.

Die Figuren 11a-11f zeigen die Einstellvorrichtung 10 gemäß einer weiteren Ausführungsform der vorliegenden Erfindung.

Wie in Fig. 11a dargestellt, ist die Einstellvorrichtung 10 derart aufgebaut, dass sie einen Boden 12 aufweist, welcher mit einer Vorderwand 16, wie bei den anderen Ausführungsformen, verbunden ist, jedoch ist der Boden 12 im Wesentlichen in der Mitte der Vorderwand 16 mit dieser verbunden. Am hinteren Ende des Bodens 12 spreizt sich dieser in zwei Teile, nach oben und nach unten, so dass die Teile jeweils eine Hinterwand 44 aufweisen. Seitlich ist der Boden 12 mit jeweils zwei Seitenwänden 18 verbunden, die sich etwa mittig nach oben und nach unter von dem Boden 12 erstrecken und als seitliche Begrenzung für den Schneidsatz sowie als Griffflächen für die Einstellvorrichtung 10 dienen.

Die in den Figuren 11b und 11c gezeigte Einstellvorrichtung 10 ist für das Einstellen einer Haarschneidevorrichtung mit einer radialen Messerführung geeignet. In Fig. 11b ist die Einstellvorrichtung 10 von der Vorderseite gezeigt. Die Kante 34 des Schermessers 26 befindet sich dabei in der Mittelstellung, wie in Fig. 11b gezeigt.

In Fig. 11c ist eine Schnittansicht entlang der Linie F-F von Fig. 11b gezeigt, aus der ersichtlich ist, wie der Schermesser 26 in Bezug auf den Scherkamm 28 eingestellt ist. In den Figuren 11c und 11d ist die doppelte Verwendung der Einstellvorrichtung 10 gezeigt, nämlich für eine Haarschneidevorrichtung mit radialer Messerführung, wie in Fig. 11c dargestellt, und für eine Haarschneidevorrichtung mit linearer Messerführung, wie das Fig. 11d gezeigte Beispiel. Die beiden Verwendungen der Einstellvorrichtung unterscheiden sich durch die Ausführung des jeweiligen, an der Vorderseite 16 oder 16' ausgebildeten Vorsprungs, der für die Einstellung des Schermessers 26 gegenüber dem Scherkamm 28 geeignet ist.

Diese Ausführungsform hat den Vorteil, dass die Einstellvorrichtung doppelt verwendbar ist, und zwar einmal für das Einstellen von Haarschneidevorrichtung mit einer radialen Messerführung, wie in den Figuren 11b und 11c gezeigt, und auch für das Einstellen von Haarschneidevorrichtungen mit einer linearen Messerführung, wie in den Figuren 11a, 11d, 11e und 11f gezeigt. Es ist zu beachten, dass die Vorrichtung gemäß den Figuren 11b und 11c die untere der in Fig. 11a gezeigten Einstellvorrichtung darstellt.

In den Figuren 12a-12h ist eine Einstellvorrichtung gemäß einer neunten Ausführungsform der vorliegenden Erfindung dargestellt. Die Einstellvorrichtung 10 ist zweiteilig aufgebaut und weist einen ersten Teil 52, wie in den Figuren 12b und 12c gezeigt, und einen zweiten Teil 54, wie in den Figuren 12d und 12e dargestellt, auf. Der erste Teil 52 ist derart dimensioniert, dass er in den zweiten Teil 54 eingeführt und mittels einer Schnappverbindung festgehalten werden kann.

Wie in Fig. 12b dargestellt, ist der erste Teil 52 ähnlich, wie die einteilige Ausführungsform gemäß Fig. 4 aufgebaut und weist einen Boden 12 auf, welcher mit zwei einander gegenüberliegenden und parallel zueinander angeordneten Seitenwänden 18 verbunden ist.

Am vorderen Teil des Bodens 12 ist eine Vorderwand 16 vorgesehen, welche sich nach oben, im Wesentlichen senkrecht zum Boden 12 erstreckt und einen Vorsprung 38 aufweist, welcher in dieser Ausführungsform am oberen Teil der Vorderwand 16 mit Unterbrechungen ausgebildet ist.

Der Vorsprung 38 dient als eine Anschlagfläche für den damit im eingeführten Zustand korrespondierenden Spitzen des Schermessers 26, wie in Fig. 12h gezeigt. Der Vorsprung 38 ist von dem Boden 12 beabstandet und stellt eine Anschlagfläche für die Spitzen des Scherkamms 26, wie in Fig. 12h dargestellt, dar.

Der Boden 12 des ersten Teils 52 der Einstellvorrichtung 10 weist etwa mittig eine Ausnehmung 68 auf, welche in diesem Ausführungsbeispiel einen gegenüber der Vorderwand liegenden Anschlag 70 für das Einrasten des zweiten Teils 54 definiert. Dabei weist der zweite Teil 54, wie in Fig. 12d dargestellt, eine korrespondierende Rastnase 78 auf, um eine Schnappverbindung zwischen den beiden Teilen 52 und 54 zu ermöglichen, wie dies in Fig. 12f gezeigt ist.

In Fig. 12a sind beide Teile 52 und 54 im ineinander eingeführten Zustand gezeigt. Fig. 12f zeigt die beiden Teile 52 und 54 der Einstellvorrichtung 10 im eingerasteten Zustand, wobei die Rastnase 78 des zweiten Teils 54 mit dem Anschlag 70 des ersten Teils 52 die Rastverbindung bildet.

Wie in Fig. 12d dargestellt, weist der zweite, untere Teil 54 gegenüber der Rastnase 78 eine Erhebung 72 auf, welche als eine Sperre dient, so dass beide ineinander geführten Teile 52 und 54 der Einstellvorrichtung 10 sich nicht relativ zueinander verschieben können, solange der Schneidsatz noch nicht in die Einstellvorrichtung 10 eingeführt ist.

Der erste, innere Teil 52 der Einstellvorrichtung 10 bildet eine Aufnahme für den Schneidsatz, wobei der Scherkamm auf der Innenfläche des inneren Teils 52 anliegt und durch diesen vorgespannt gehalten wird. Der zweite, äußere Teil 54 der Einstellvorrichtung 10 dient zum Halten der Vorspannung.

Der erste Teil 52 und der zweite Teil 54 sind dabei, wie in den Figuren 12a und 12f gezeigt, relativ zueinander verschiebbar, um das Schermesser in einer Mittelposition zu drücken. Die Federzungen 50 des ersten Teils 52, wie in Fig. 12b dargestellt, dienen dabei nach einem Zusammenschieben der Teile 52 und 54 ineinander, zum Fixieren des Schermessers in einer Mittelposition.

Die Seitenwände 18 des ersten Teils 52 weisen an ihren, dem zweiten Teil 54 angrenzenden Außenseiten jeweils einen sich in Längsrichtung erstreckenden Steg 58 für die axiale Führung für den zweiten Teil 54 auf, wie in Fig. 13c dargestellt.

Der zweite Teil 54 ist dabei derart ausgebildet, dass er an die korrespondierenden Wänden 76 jeweils eine längliche Ausnehmung 64, die in Form einer Rille ausgebildet ist, für die Aufnahme des jeweiligen angrenzenden Stegs 58, aufweist, wie dies in Fig. 13c dargestellt ist.

Wie in den Figuren 13d und 13e dargestellt, ist in dem zweiten Teil 54 der Einstellvorrichtung eine in dem jeweiligen Boden 12 ausgebildete Ausnehmung 66 für die Aufnahme eines Werkzeugs 60 vorgesehen, wobei das Werkzeug 60 in einer vollständig geschlossenen oder aber auch in einer offenen Position der Einstellvorrichtung greifbar und entnehmbar ist, um die Verbindungselemente 62 des Scherkamms 28 zumindest teilweise zu lösen, wie in Fig. 13c gezeigt ist.

Somit wird auf eine einfache Weise die Verbindung zwischen Scherkamm und Schermesser gelöst und eine Einstellung vorgenommen, ohne die beiden Teile von der Haarschneidevorrichtung vollständig zu lösen. Der Schutzumfang der vorliegenden Erfindung wird durch die angefügten Ansprüche definiert.

### Bezugszeichenliste

- 10: Einstellvorrichtung
- 11: Stützfläche
- 12, 12': Boden
- 14: Aussparung
- 15: Griff
- 16, 16': Vorderwand
- 17: Ausnehmung
- 18, 18': Seitenwand
- 19: Vorsprung der Seitenwand
- 20: Haarschneidevorrichtung
- 22: Vorrichtungsgehäuse
- 24: Schneidsatz
- 26: Schermesser
- 28: Scherkamm
- 30: Messerspitzen
- 32: Kammspitzen
- 34: Kante des Schermessers
- 36: Kante des Scherkamms
- 38: Vorsprung
- 38': Anschlag
- 40: Schräge des Vorsprungs
- 42: Schnapphaken
- 44, 44': Hinterwand
- 46: Griffflächen
- 48: Führungen der Seitenwände
- 50: Federzunge
- 52: erster Teil der Einstellvorrichtung
- 54: zweiter Teil der Einstellvorrichtung
- 56: Außenseite der Seitenwand 18
- 58: Steg
- 60: Werkzeug
- 62: Verbindungselement
- 64: Ausnehmung (Rille
- 66: Ausnehmung für das Werkzeug 60
- 68: Ausnehmung des ersten Teils
- 70: Anschlag für Rastfunktion
- 72: Erhebung
- 74: Vorderwand des zweiten Teils 54
- 76: Seitenwand des zweiten Teils 54
- 78: Rastnase für Rastfunktion

## Patentansprüche

1. Einstellvorrichtung (10) für eine Haarschneidevorrichtung (20), wobei die Haarschneidevorrichtung (20) ein Vorrichtungsgehäuse (22) und einen mit dem Vorrichtungsgehäuse (22) verbindbaren Schneidsatz (24) aufweist, wobei der Schneidsatz (24) aus einem Schermesser (26), welcher Messerspitzen (30) umfasst, und einem damit in Verbindung stehenden Scherkamm (28), welcher Kammspitzen (32) umfasst, besteht, und wobei der Scherkamm (28) mittels wenigstens eines Verbindungselementes (62) mit dem Schermesser (26) und somit auch mit der Haarschneidevorrichtung (20) lösbar verbindbar ist, wobei die Einstellvorrichtung (10) derart dimensioniert ist, dass diese den Scherkamm (28) aufnehmen und festhalten kann, so dass der Scherkamm (28) nach einem Auflockern des wenigstens eines Verbindungselementes (62) zusammen mit der Einstellvorrichtung (10) relativ zum Vorrichtungsgehäuse (22) bewegbar ist, so dass ein Abstand zwischen den Messerspitzen (30) und den Kammspitzen (32) definierbar ist,
**dadurch gekennzeichnet, dass**
die Einstellvorrichtung (10) einen Boden (12), eine sich senkrecht zum Boden (12) erstreckende Vorderwand (16) und zwei sich parallel zueinander erstreckende Seitenwände (18) zum Aufnehmen und Festhalten des Scherkamms (28) und des damit verbundenen Schermessers (26) aufweist, welche mit der Vorderwand (16) verbunden sind und innenseitig seitliche Führungen (48) für die parallele Ausrichtung des Scherkamms (28) und des Schermessers (26) aufweisen, wobei die Führungen (48) als Federzungen (50) ausgebildet sind.

2. Einstellvorrichtung (10) nach einem der vorhergehenden Ansprüche, wobei der Boden (12) wenigstens eine Aussparung (14), die mit dem wenigstens einem Verbindungselement (62) des Scherkamms (28) korrespondiert, zum Lösen des wenigstens einen Verbindungselements (62) des Scherkamms (28) aufweist, und wobei die Vorderwand (16) der Einstellvorrichtung (10) an einem vorderen, der Haarschneidevorrichtung (20) entfernten Ende der Einstellvorrichtung (10) einen, nach innen vorstehenden Vorsprung (38), zum Einstellen eines bestimmten Versatzabstands zwischen einer Kante (36) des Scherkamms (28) und einer Kante (34) des Schermessers (26), aufweist.

3. Einstellvorrichtung (10) nach einem der vorhergehenden Ansprüche, insbesondere nach Anspruch 2, wobei der Vorsprung (38) an einem oberen Rand der Vorderwand (16) vorstehend ausgebildet ist, so dass er einen Anschlag (38') für das Schermesser (26) bildet, wobei der unter dem Schermesser (26) liegende Scherkamm (28) im zusammengebauten Zustand des Schneidsatzes (24) unter dem Anschlag (38') angeordnet ist.

4. Einstellvorrichtung nach Anspruch 6, wobei der Anschlag (38') sich nach unten in Richtung des Bodens (12) der Einstellvorrichtung (10) verjüngend unter Bildung einer Schräge (40) erstreckt oder eine Rundung aufweist, wobei sich der Anschlag (38') länglich auf der Innenseite der Vorderwand (16) hin erstreckt.

5. Einstellvorrichtung (10) nach einem der vorhergehenden Ansprüche, wobei der Vorderwand (16) gegenüberliegend ein hinterer Schnapphaken (42) zum Arretieren des Scherkamms (28) und des Schermessers (26) vorgesehen ist.

6. Einstellvorrichtung (10) nach einem der vorhergehenden Ansprüche, **dadurch gekennzeichnet, dass** die Einstellvorrichtung (10) zwei sich parallel zueinander erstreckende Seitenwände (18) aufweist, welche mit der Vorderwand (16) verbunden sind und innenseitig seitliche Führungen (48) für die parallele Ausrichtung des Scherkamms (28) und des Schermessers (26), und außenseitig Griffflächen (46) aufweisen.

7. Einstellvorrichtung (10) nach einem der vorhergehenden Ansprüche, **dadurch gekennzeichnet, dass** die Einstellvorrichtung (10) einteilig ausgebildet ist.

## Claims

1. Adjustment device (10) for a hair cutting device (20), wherein the hair cutting device (20) has a device housing (22) and a cutting set (24) connectable to the device housing (22), wherein the cutting set (24) consists of a cutting blade (26), which comprises blade tips (30), and a cutting comb (28) connected thereto (28) comprising comb tips (32), and wherein the cutting comb (28) can be detachably connected by means of at least one connecting element (62) to the cutting blade (26) and thus also to the hair cutting device (20), wherein the adjustment device (10) is dimensioned such that it can accommodate and hold the cutting comb (28) so that the cutting comb (28) can be moved relative to the device housing (22) together with the adjustment device (10) after loosening the at least one connecting element (62) can be moved together with the adjustment device (10) relative to the device housing (22), so that a distance between the blade tips (30) and the comb tips (32) can be defined,
**characterized in that**
the adjustment device (10) has a base (12), a front wall (16) extending perpendicular to the base (12), and two side walls (18) extending parallel to each other for receiving front wall (16) extending perpendicular to the base (12), and two side walls (18) extending parallel to each other for receiving and holding the shear comb (28) and the shear blade (26) connected thereto, which are connected to the front wall (16) and have lateral guides (48) on the inside for parallel alignment of the shear comb (28) and the shear blade (26), wherein the guides (48) are designed as spring tongues (50).

2. Adjustment device (10) according to one of the preceding claims, wherein the base (12) has at least one recess (14) corresponding to the at least one connecting element (62) of the comb (28) for releasing the at least one connecting element (62) of the shearing comb (28), and wherein the front wall (16) of the adjustment device (10) has, at a front end of the adjustment device (10) remote from the hair cutting device (20), an inwardly projecting protrusion (38) for adjusting a specific offset distance between an edge (36) of the shear comb (28) and an edge (34) of the shear blade (26).

3. Adjustment device (10) according to one of the preceding claims, in particular according to claim 2, wherein the projection (38) is formed protruding at an upper edge of the front wall (16) so that it forms a stop (38') for the shear blade (26), wherein the shear comb (28) located below the shear blade stop (38') when the cutting set (24) is assembled.

4. Adjustment device (10) according to claim 6, wherein the stop (38') extends downward toward the bottom (12) of the adjustment device (10), tapering to form a slope (40) or having a curve, wherein the stop (38') extends longitudinally on the inside of the front wall (16).

5. Adjustment device (10) according to one of the preceding claims, wherein a rear snap hook (42) is provided opposite the front wall (16) for locking the shear comb (28) and the shear blade (26).

6. Adjustment device (10) according to one of the preceding claims, **characterized in that** the adjustment device (10) has two side walls (18) extending parallel to each other, which are connected to the front wall (16) and have lateral guides (48) for the parallel alignment of the shear comb (28) and the shear blade (26), and the adjustment device (10) has grip surfaces (46) on the outside.

7. Adjustment device (10) according to one of the preceding claims, **characterized in that** the adjustment device (10) is designed as a single piece.

## Revendications

1. Dispositif de réglage (10) pour un dispositif de coupe de poils ou de cheveux (20), le dispositif de coupe de poils ou de cheveux (20) comportant un boîtier de dispositif (22) et un ensemble de coupe (24) pouvant être relié au boîtier de dispositif (22), l'ensemble de coupe (24) étant constitué d'une lame de coupe (26) qui comprend des pointes de lame (30) et d'un peigne de coupe (28) relié à celle-ci, qui comprend des pointes de peigne (32), et le peigne de coupe (28) pouvant être relié de manière amovible à la lame de coupe (26) et donc également au dispositif de coupe de poils ou de cheveux (20) au moyen d'au moins un élément de liaison (62), le dispositif de réglage (10) étant dimensionné de telle sorte que celui-ci peut recevoir et retenir le peigne de coupe (28), de sorte que le peigne de coupe (28), après un desserrage d'au moins un élément de liaison (62), peut être déplacé avec le dispositif de réglage (10) par rapport au boîtier de dispositif (22), de sorte qu'une distance entre les pointes de lame (30) et les pointes de peigne (32) peut être définie,
**caractérisé en ce que**
le dispositif de réglage (10) présente un fond (12), une paroi avant (16) s'étendant perpendiculairement au fond (12) et deux parois latérales (18) s'étendant parallèlement l'une à l'autre pour recevoir et maintenir le peigne de coupe (28) et la lame de coupe (26) reliée à celui-ci, qui sont reliées à la paroi avant (16) et qui présentent sur le côté intérieur des guides latéraux (48) pour l'alignement parallèle du peigne de coupe (28) et de la lame de coupe (26), les guides (48) étant conçus comme des languettes élastiques (50).

2. Dispositif de réglage (10) selon l'une des revendications précédentes, dans lequel le fond (12) présente au moins un évidement (14) correspondant à l'au moins un élément de liaison (62) du peigne de coupe (28), pour libérer l'au moins un élément de liaison (62) du peigne de coupe (28), et dans lequel la paroi avant (16) du dispositif de réglage (10) présente, à une extrémité avant du dispositif de réglage (10) éloignée du dispositif de coupe de poils ou de cheveux (20), une saillie (38) faisant saillie vers l'intérieur, pour régler une distance de décalage déterminée entre un bord (36) du peigne de coupe (28) et un bord (34) de la lame de coupe (26).

3. Dispositif de réglage (10) selon l'une des revendications précédentes, notamment selon la revendication 2, dans lequel la saillie (38) est réalisée en saillie sur un bord supérieur de la paroi avant (16) de manière à former une butée (38') pour la lame de coupe (26), le peigne de coupe (28) situé sous la lame de coupe (26) étant disposé sous la butée (38') lorsque l'ensemble de coupe (24) est assemblé.

4. Dispositif de réglage selon la revendication 6, dans lequel la butée (38') s'étend en s'effilant vers le bas en direction du fond (12) du dispositif de réglage (10) en formant une pente (40) ou présente un arrondi, la butée (38') s'étendant longitudinalement vers l'intérieur de la paroi avant (16).

5. Dispositif de réglage (10) selon l'une des revendications précédentes, dans lequel un crochet arrière à déclic (42) est prévu en face de la paroi avant (16) pour bloquer le peigne de coupe (28) et la lame de coupe (26).

6. Dispositif de réglage (10) selon l'une des revendications précédentes, **caractérisé en ce que** le dispositif de réglage (10) présente deux parois latérales (18) s'étendant parallèlement l'une à l'autre, qui sont reliées à la paroi avant (16) et présentent, côté intérieur, des guides latéraux (48) pour l'alignement parallèle du peigne de coupe (28) et de la lame de coupe (26), et, côté extérieur, des surfaces de préhension (46).

7. Dispositif de réglage (10) selon l'une des revendications précédentes, **caractérisé en ce que** le dispositif de réglage (10) est réalisé en un seul tenant.
